# EUROPÄISCHE PATENTSCHRIFT

(11) **EP 2 381 055 B1**
(45) Veröffentlichungstag und Bekanntmachung des Hinweises auf die Patenterteilung: **29.08.2018**
(21) Anmeldenummer: 11003409.7
(22) Anmeldetag: 26.04.2011
(51) Int. Cl.: E05B 47/00, E05B 15/10, E05B 59/00, E05B 45/12

(54) **SCHLOSS FÜR EIN VERSCHLIESSTEIL**
LOCK FOR A CLOSING ELEMENT
SERRURE POUR UN ÉLÉMENT DE FERMETURE

(30) Priorität: 23.04.2010 DE 102010018221
(43) Veröffentlichungstag der Anmeldung: 26.10.2011
(73) Patentinhaber: WIR elektronik GmbH & Co. KG, 48703 Stadtlohn (DE)
(72) Erfinder: Unsenos, Dirk, 46485 Wesel (DE)
(74) Vertreter: Von Rohr Patentanwälte Partnerschaft mbB

(56) Entgegenhaltungen:
- EP-A2- 1 043 462
- WO-A1-84/03909
- WO-A1-98/57016
- DE-A1- 4 341 252
- US-B1- 7 025 394

## Beschreibung

Die Erfindung betrifft ein Schloss für ein Verschließteil, insbesondere ein Türschloss, mit den Merkmalen des Oberbegriffs von Anspruch 1.

Ein solches Schloss ist aus dem Dokument WO 84/03909 A1 bekannt. Handelsübliche Türschlösser haben üblicherweise einen mit dem Schlüssel aus- und rückschließbaren Riegel sowie eine federbelastete bzw. federnd vorgespannte Schlossfalle. Während der Riegel zum sicheren Verschließen der Türe dient, hat die Schlossfalle die Aufgabe, die unverschlossene Tür in einer "Tür-zu-Stellung" festzuhalten (Schließstellung). Dazu ist die Schlossfalle üblicherweise abgeschrägt, so dass sie beim Schließen der Tür zunächst gegen eine Federkraft in das Schlossgehäuse gedrückt wird und dann federbelastet in die Schließposition zurückverschoben wird, so dass sie in einer Ausnehmung des gegenüber auf der Zargenseite liegenden Schließblechs eingreift uhd dadurch die Tür fest hält.

Aus der DE 20 2005 015 982 U1 ist ein Türöffner für eine Tür bekannt, wobei der Türöffner eine Antriebseinheit aufweist, mit der bei geschlossener Tür eine motorische Freigabe der Schlossfalle vom Schließbleich bewirkt wird. Die Antriebseinheit ist derart ausgestaltet, dass zur Öffnungsfreigabe die Schlossfalle entgegen der Federvorspannung durch die Antriebseinheit außer Eingriff vom Schließblech verstellbar ist. Die Antriebseinheit bewirkt zur Öffnungsfreigabe genau die Verstellung, die bei bekannten Türschlössern durch die manuelle Betätigung einer Türklinke bewirkbar ist. Die Antriebseinheit kann dem Schließblech zugeordnet und hinter dem Schließblech in einer Ausfräsung angeordnet sein, wobei die Schlossfalle mit der Antriebseinheit aus dem Schließblech herausgedrückt wird. Alternativ ist es möglich, dass die Antriebseinheit dem Türschloss zugeordnet ist und die Schlossfalle bei der motorischen Öffnungsfreigabe aus dem Schließblech herausgezogen wird.

Die Antriebseinheit kann einen Elektromotor aufweisen, der an seiner Antriebswelle eine Schnecke aufweist, die in Eingriff mit einem Zahnrad steht, mit dem ein Exzenter verbunden ist. Die Bewegung des Exzenters führt zur Bewegung eines Betätigungselements zur Verstellung der Schlossfalle zwischen einer Schließstellung und einer Öffnungsfreigabestellung. Die elektrische Versorgung des Elektromotors erfolgt über den Anschluss an Netzwechselspannung. Die Einbettung der Antriebseinheit in einen Schlosskasten des aus der DE 20 2005 015 982 U1 bekannten Schlosses ist aufwendig und führt zu einer Vergrößerung der Baugröße des Schlosskastens, was von Nachteil ist.

Aufgabe der vorliegenden Erfindung ist es, ein Schloss der eingangs beschriebenen Art weiterzubilden und anzugeben, das hinsichtlich Aufbau und Funktionalität verbessert ist.
Die zuvor aufgezeigte Aufgabe ist bei einem Schloss mit den Merkmalen des Oberbegriffs von Anspruch 1 dadurch gelöst, dass die Antriebseinheit zur Umwandlung einer Rotationsbewegung des Antriebsmotors in die Linearbewegung der Schlossfalle oder des Schlossriegels mit dem Schlosskasten mechanisch gekoppelt ist. Die Schlossfalle und der Schlossriegel greifen als Eingriffsteile dabei in der Schließstellung in eine Öffnung einer an das Verschließteil bzw. die Tür angrenzenden Zarge oder Wand ein und verhindern so die Öffnung des Verschließteils.
Sofern sowohl die Schlossfalle als auch der Schlossriegel motorisch verstellbar sein sollen, können die Schlossfalle und der Schlossriegel jeweils einen separaten Antriebsmotor aufweisen, der integraler Bestandteil der Schlossfalle bzw. des Schlossriegels ist. Die Integration des Antriebsmotors in die Schlossfalle oder in den Schlossriegel führt zu einer deutlichen Verringerung der Baugröße des Türschlosses, wobei ein einfacher Ein- und Ausbau des Antriebsmotors zusammen mit der Schlossfalle bzw. dem Schlossriegel möglich ist. Zudem ist der Antriebsmotor beschädigungssicher aufgenommen in der Schlossfalle bzw. dem Schlossriegel, was eine hohe Störunempfindlichkeit des erfindungsgemäßen Schlosses gewährleistet.

Der Antriebsmotor zur Verstellung der Schlossfalle bzw. des Schlossriegels kann ggf. über ein Getriebe mit wenigstens einem Kraftübertragungsmittel mechanisch gekoppelt sein und zusammenwirken, um eine Verstellbewegung der Schlossfalle bzw. des Schlossriegels bewirken zu können. Das Getriebe kann ebenfalls ein integraler Bestandteil der Schlossfalle oder des Schlossriegels sein, so wie der Antriebsmotor.

Der Antriebsmotor kann ein rotativ angetriebenes Antriebsritzel aufweisen, das in eine an einem Schlosskasten bzw. einem Gehäuse des Schlosses festgesetzte bzw. ausgeformte Zahnstange eingreift. Der Antriebsmotor ist an der Schlossfalle bzw. an dem Schlossriegel festgesetzt, so dass durch Rotation des Antriebsritzels in einfacher Weise eine Verstellbewegung der Schlossfalle bzw. des Schlossriegels in Längsrichtung der Zahnstange möglich ist. Es versteht sich, dass hier dem Fachmann auch andere Ausführungsformen geläufig sind, eine mechanische Kopplung zu verwirklichen, um eine Verstellbewegung der Schlossfalle bzw. des Schlossriegels durch Betrieb des Antriebsmotors umzusetzen. Der Antriebsmotor ist vorzugsweise als Elektromotor, insbesondere als Gleichstrom- oder Schrittmotor, ausgebildet, wobei die Aufzählung nicht abschließend ist.

Bevorzugte Ausgestaltungen und Weiterbildungen der Lehre der Erfindung sind Gegenstand der weiteren Unteransprüche.

Es empfiehlt sich für das erfindungsgemäße Schloss, dass eine Speichereinrichtung für elektrische Energie, insbesondere eine Akkuanordnung, zur Stromversorgung der Antriebseinheit vorgesehen ist.
In diesem Zusammenhang kann eine Steuerung vorgesehen sein, die derart ausgebildet ist, dass bei Anschluss des erfindungsgemäßen Schlosses an eine Netzwechselspannung die Antriebsenergie für die Antriebseinheit vorrangig bzw. ausschließlich dem Stromnetz entnommen wird, wobei bei Ausfall der Netzversorgung eine Bestromung des Antriebsmotors für die Schlossfalle und/oder den Schlossriegel über eine über den Generator aufladbare Batterie-/Akkuanordnung erfolgen kann.

Das Schloss kann ferner eine Steuerung für die Antriebseinheit aufweisen, die vorzugsweise als Steuerungselektronik ausgeführt sein kann. Die Steuerungselektronik kann beispielsweise auf einer Platine in elinem Schlosskasten bzw. in einem Schlossgehäuse angeordnet sein. Die Schlossfalle und/oder der Schlossriegel können mittels der Steuerungselektronik freigebbar sein, um anschließend das Öffnen des Verschließteils manuell oder automatisch mit einem Antrieb vornehmen zu können.

Die Steuerung kann derart strukturiert sein, dass ein Teil der Steuerung das Schloss und ein anderer Teil der Steuerung einen Antrieb für das Verschließteil steuert. Zur Programmierung der Steuerungselektronik und zur Fernbedienbarkeit der Steuerungselektronik wird auf die EP 1 643 065 A2 verwiesen. Weitere Vorteile, Merkmale, Eigenschaften und Aspekte der vorliegenden Erfindung ergeben sich aus der folgenden Beschreibung einer bevorzugten Ausführungsform anhand der Zeichnung. In der Zeichnung zeigen
- Fig. 1: eine schematische Darstellung einer Schlossanordnung mit einem Türschloss und mit einem Türantrieb,
- Fig. 2: eine schematische Teildarstellung der Schlossanordnung aus Fig. 1, wobei eine Antriebseinheit für eine motorische Verstellung einer Schlossfalle in die Schlossfalle integriert ist und
- Fig. 3: eine perspektivische Darstellung einer Schlossfalle mit einer Aufnahmebohrung für eine Antriebseinheit.
In Fig. 1 ist schematisch eine Schlossanordnung 1 mit einem Türschloss 2 und einem Türantrieb 3 dargestellt, so dass sich der Hintergrund für die weiter unten zu erläuternde Lehre der Erfindung im Zusammenhang gut verstehen lässt. Das Türschloss 2 und der Türantrieb 3 können an einem Türblatt 4 der Tür befestigt oder in das Türblatt 4 eingesetzt sein. Das Türschloss 2 weist eine Schlossfalle 5 und einen Schlossriegel 6 auf. Die Schlossfalle 5 ist federbelastet bzw. federnd vorgespannt und hat die Aufgabe, die unverschlossene Tür in einer "Tür-zu-Stellung" festzuhalten, wobei sie in eine Ausnehmung eines gegenüber auf einer Zargenseite liegenden nicht dargestellten Schließblechs eingreift und dadurch die Tür festhält Der Schlossriegel 6 dient zum sicheren Verschließen der Tür. Darüber hinaus können weitere Bauteile vorgesehen sein, die nicht im Einzelnen dargestellt sind.
Im Übrigens weist das Türschloss 2 eine wenigstens einen elektrischen Antriebsmotor aufweisende Antriebseinheit 7 für eine elektromotorische Verstellung der Schlossfalle 5 und eine weitere Antriebseinheit 8 zur elektromotorischen Verstellung des Schlossriegels 6 auf. Die Schlossfälle 5 und der Schlossriegel 6 lassen sich darüber hinaus über eine Türklinke 9 als Betätigungsmittel manuell verstellen unter Verrichtung mechanischer Arbeit. Die Schlossfalle 5 und der Schlossriegel 6 sind mit den Antriebseinheiten 7, 8 und/oder mit der Türklinke 9 bedarfsweise zwischen einer Offnungsstellung und einer Schließstellung hin und her bewegbar.

Das Türschloss 2 weist darüber hinaus einen elektrischen Generator 10 auf, der mit der Türklinke 9 in Wirkverbindung steht, so dass die bei Betätigung der Türklinke 9 verrichtete mechanische Arbeit mit dem Generator 10 in elektrische Energie zur Energieversorgung der Antriebsmotoren der Antriebseinheiten 7, 8 umsetzbar ist. Dadurch ist es möglich, die Verstellung der Schlossfalle 5 und des Schlossriegels 6 unabhängig von einem Stromnetz bzw. Netzwechselspannung auszuführen.

Unten an dem Türblatt 4 ist der Türantrieb 3 vorgesehen, der ebenfalls lediglich schematisch dargestellt ist. Der Türantrieb 3 ist in das Türblatt 4 integriert bzw. mit einem entsprechenden Gehäuse in eine entsprechende Ausfräsung in dem Türblatt 4 eingesetzt. Der Türantrieb 3 weist einen elektrischen Antriebsmotor 11 auf, der kraftübertragend mit einem Reibrad 12 gekoppelt ist. Mit dem Türantrieb 3 lässt sich das Türblatt 4 um eine schematisch dargestellte vertikale Längsachse X verschwenken bzw. zwischen einer Öffnungsstellung, bei der sich die Tür in einer "Tür-auf-Stellung" befindet, und einer Schließstellung, bei der sich die Tür in einer "Tür-zu-Stellung" befindet und mit einer nicht dargestellten Türzarge zusammenwirkt, verstellen. Während der Verstellung des Türblatts 4 steht das Reibrad 12 in kraftschlüssigem Kontakt mit einer während des Verstellens überstrichenen Bodenfläche, wobei die elektrische Antriebsenergie für den Antriebsmotor 11 in mechanische Energie umgewandelt und von dem Reibrad 12 eine Verstellkraft übertragen wird.

Bei der dargestellten Schlossanordnung 1 ist nun vorgesehen, dass der Türantrieb 3 ebenfalls einen elektrischen Generator 13 aufweist, der mit einem weiteren Reibrad 14 in Wirkverbindung steht. Dadurch ist es möglich, die bei einer manuellen Verstellung des Türblatts 4 verrichtete medhanische Arbeit mit dem Generator 13 in elektrische Energie zur Energieversorgung des Antriebsmotors 11 umzusetzen. Nicht dargestellt ist, dass zwischen dem Antriebsmotor 11 und dem ersten Reibrad 12 eine Rutschkupplung vorgesehen sein kann.

Nicht im Einzelnen dargestellt ist ferner, dass das Türschloss 2 und der Türantrieb 3 jeweils wenigstens eine Batterie-/Akkuanordlnung zur Zwischenspeicherung der bei Betätigung der Türklinke 9 bzw. bei manueller Bewegung des Türblatts 4 erzeugten elektrischen Energie aufweisen kann Im Übrigen kann ergänzend eine Schnittstelle zum Anschluss an eine Netzwechselspannung eines Stromnetzes und/oder zum Anschluss einer weiteren Batterie-/Akkuanordnung vorgesehen sein. Schließlich ist es möglich, dass die von dem Generator 13 erzeugte elektrische Energie als Antriebsenergie für die Antriebsmotoren der Antriebseinheiten 7, 8 des Türschlosses 2 genutzt wird.

Wie sich aus der Fig. 1 weiter ergibt, weist das Türschloss 2 eine Positionsbestimmungseinrichtung 15 auf, die als Bewegungssensor ausgebildet sein kann. Dadurch ist es möglich, die Position der Schlossfalle 5 in einer Öffnungsstellung, in der in der Figur 1 dargestellten Schließstellung und in wenigstens einer weiteren Stellung zu detektieren. Die Positionsbestimmungseinrichtung 15 kann mit einer Überwachungseinrichtung 16 zusammenwirken, die derart funktionalisiert ist, dass die Abweichung der Position der Schlossfalle 5 (Ist-Wert) von einem vorgegebenen Soll-Wert bei einer bestimmten Stellung der Schlossfalle 5 erkannt wird, um beispielsweise bei einem Aufbohren des Türschlosses 2 von außen und einem dadurch bedingten Verstellen der Schlossfalle 5 eine Manipulation bzw. einen Einbruch in einfacher Weise detektieren zu können. Die Überwachungseinrichtung 16 kann ausgebildet sein zur Übertragung von Alarmsignalen an eine Sicherheitszentrale, beispielsweise über Funk. Im Übrigen kann eine nicht im Einzelnen dargestellte Steuerelektronik vorgesehen sein, um die beschriebenen Funktionen des Türschlosses 2 und des Türantriebs 3 umzusetzen.

Wie sich aus Fig. 2 ergibt, ist nun gemäß der Erfindung die Antriebseinheit 7 in die Schlossfalle 5 integriert und zusammen mit der Schlossfalle 5 zwischen der Öffnungsstellung und der Schließstellung verfahrbar. Dies ist durch den Pfeil X in Fig. 2 gekennzeichnet. Wie sich aus Fig. 3 ergibt, weist die Schlossfalle 5, die als solche einteilig ausgebildet ist und ein verstellbares Verschließteil des Schlosses 2 bildet, eine Bohrung 18 zur Aufnahme der Antriebseinheit 7 auf. Daraus resultieren eine platzsparende Anordnung der Bauteile des Schlosses 2 in einem Schlosskasten 17 und eine geringe Baugröße des Schlosskastens 17.

Die Antriebseinheit 7 ist als Getriebemotor mit einem Antriebsteil 19 und einem Getriebeteil 20 ausgebildet. Die Übersetzung kann zwischen 1: 500 bis
1: 900, vorzugsweise ca. 1: 700, betragen. Antriebsteil 19 und Getriebeteil 20 sind in die Bohrung 18 eingesetzt. An der offenen Seite der Bohrung 18 weist die Antriebseinheit 7 ein Antriebs- bzw. Motorritzel 21 auf, das mit einer an dem Schlosskasten 17 festgesetzten Zahnstange 22 zusammenwirkt. Mit anderen Worten ist die Antriebseinheit 7 mit dem Schlosskasten 17 mechanisch gekoppelt, um eine Rotationsbewegung des Antriebsmotors bzw. des Antriebsteils 19 in eine Linearbewegung der Schlossfalle 5 in Pfeilrichtung X umzusetzen.

Die Zahnstange 22 ist in der Art eines Schlittens verschiebbar an dem Schlosskasten 17 gelagert bzw. geführt. Zu diesem Zweck ist eine Führung 23 bzw. ein Schacht an dem Schlosskasten 17 vorgesehen. Dies ermöglicht es, die Zahnstange 22 ebenfalls in Pfeilrichtung X zu verschieben. Hierbei ist die Zahnstange 22 federbelastet, wobei die Zahnstange 22 entgegen der Federbelastung zusammen mit der Schlossfalle 5 bei Stillstand des Antriebsmotors aus der Schließstellung in Richtung zur Öffnungsstellung verschiebbar ist. In der Schließstellung ist die Zahnstange 22 gegen den Schlosskasten 17 abgestützt,

Die in Fig. 2 dargestellte Anordnung lässt es zu, dass die Schlossfalle 5 mit der Antriebseinheit 7 elektromotorisch zwischen der Sthließstellung und der Öffnungsstellung und relativ zur Zahnstange 22 und damit zum Schlosskasten 17 verfahren werden kann. Darüber hinaus ist eine Verstellbewegung der Schlossfalle 5 aus der Schließstellung in die Öffnungsstellung möglich, wenn eine Druckkraft von außen auf die Schlossfalle 5 wirkt. Wenn die Druckkraft ausreichend hoch ist, wird die Schlossfalle 5 zusammen mit der Zahnstange 22 entgegen der auf die Zahnstange 22 wirkenden Federkraft in Richtung zur Öffnungsstellung bewegt. Dadurch wird einer Beschädigung des Türschlosses 2 vorgebeugt. Alternativ kann auch eine Rutschkupplung vorgesehen sein, die bei einer ausreichend hohen Druckkraft auf die Schlossfalle 5 die Kopplung zwischen der Antriebseinheit 7 und dem Schlosskasten 17 unterbricht.

Zudem ist vorzugsweise eine Bewegungsmöglichkeit der Schlossfalle 5 von der Schließstellung in die Öffnungsstellung durch Betätigung eines Schließzylinders des Schlosses 2 und bei Betätigung der Türklinke 9 gleichermaßen gegeben, so wie dies aus dem Stand der Technik an sich bereits bekannt ist.

Zur Stromversorgung der Antriebseinheit 7 kann eine Speichereinrichtung für elektrische Energie, insbesondere eine Akkuanordhung, vorgesehen sein. Eine Aufladung der Speichereinheit kann von außen erfolgen über einen Anschluss insbesondere der Schlossfalle 5 an einen stromführenden vorzugsweise entlang einer Zarge oder Wand verlaufenden Leiter eines Stromnetzes, wobei die Schlossfalle 5 entsprechende Kontakte aufweisen kann, die beim Schließen der Tür eine elektrische Verbindung zwischen dem Stromnetz und der Speichereinheit herstellen. Grundsätzlich ist auch die Aufladung der Speichereinheit mit einem Generator möglich, der bei Betätigung des Schlosses 2 und/oder bei einer Verstellbewegung der Tür verrichtete mechanische Arbeit in elektrische Energie umsetzt.

Vorzugsweise ist der Antriebsmotor in Abhängigkeit von der Steuerung eines Türantriebs zur motorischen Verstellung der Tür zwischen einer Öffnungsstellung und einer Schließstellung der Tür steuerbar. Die Steuerung kann derart ausgebildet sein, dass der Türantrieb erst dann in Betrieb gesetzt werden kann bzw. wird, wenn die Schlossfalle 5 aus der Schließstellung in die Öffnungsstellung bewegt worden ist.

Es versteht sich, das die Antriebseinheit 8 aus Fig. 1 entsprechend in den Schlossriegel 6 integriert sein kann, auch wenn dies nicht dargestellt ist.

## Patentansprüche

1. Schloss für ein Verschließteil, insbesondere Türschloss (2), mit einer Schlossfalle (5) und/oder mit einem Schlossriegel (6) und mit einer wenigstens einen Antriebsmotor (19) aufweisenden Antriebseinheit (7) für eine motorische Verstellung der Schlossfalle (5) und/oder des Schlossriegells (6) in einer Linearbewegung gegenüber einem Schlosskasten (17) des Schlosses zwischen einer Öffnungsstellung und einer Schließstellung, wobei der Antriebsmotor (19) in die Schlossfalle (5) oder den Schlossriegel (6) integriert und zusammen mit der Schlossfalle (5) oder mit dem Schlossriegel (6) zwischen der Öffnungsstellung und der Schließstellung verfahrbar ist, **dadurch gekennzeichnet, dass** die Antriebseinheit (7) zur Umwandlung einer Rotationsbewegung des Antriebsmotors (17) in die Linearbewegung der Schlossfalle (5) oder des Schlossriegels (6) mit dem Schlosskasten (17) mechanisch gekoppelt ist.

2. Schloss nach Anspruch 1, **dadurch gekennzeichnet,**
**dass** der Antriebsmotor ein Antriebsritzel (21) aufweist, das mit einer an dem Schlosskasten (17) festgesetzten Zahnstange (22) zusammenwirkt.

3. Schloss nach Anspruch 2, **dadurch gekennzeichnet,**
**dass** die Zahnstange (22) verschiebbar an dem Schlosskasten (17) gelagert bzw. geführt ist.

4. Schloss nach Anspruch 2 oder 3, **dadurch gekennzeichnet,**
**dass** die Zahnstange (22) federbelastet ist.

5. Schloss nach Anspruch 4, **dadurch gekennzeichnet,**
**dass** die Zahnstange (22) entgegen der Federbelastung zusammen mit der Schlossfalle (5) oder dem Schlossriegel (6) bei Stillstand des Antriebsmotors aus der Schließstellung in Richtung zur öffnungsstellung verschiebbar ist.

6. Schloss nach einem der Ansprüche 2 bis 5, **dadurch gekennzeichnet,**
**dass** die Zahnstange (22) in der Schließstellung gegen den Schlosskasten (17) abgestützt ist.

7. Schloss nach einem der vorhergehenden Ansprüche, **dadurch gekennzeichnet, dass** die Antriebseinheit (7) in einer Bohrung (18) in der Schlossfalle (5) oder dem Schlossriegel (6) aufgenommen ist.

8. Schloss nach einem der vorhergehenden Ansprüche, **dadurch gekennzeichnet, dass** eine Speichereinrichtung für elektrische Energie, insbesondere eine Akkuanordnung, zur Stromversorgung der Antriebseinheit (7) vorgesehen ist.

## Claims

1. Lock for a closing element, in particular door lock (2), with a lock latch (5) and/or with a lock bolt (6) and with a drive unit (7), which has at least one drive motor (19), for motorised adjustment of the lock latch (5) and/or of the lock bolt (6) in a linear movement with respect to a lock case (17) of the lock between an open position and a closed position, wherein the drive motor (19) is integrated into the lock latch (5) or the lock bolt (6) and, together with the lock latch (5) or with the lock bolt (6), is movable between the open position and the closed position, **characterized in that**, for converting a rotational movement of the drive motor (17) into the linear movement of the lock latch (5) or of the lock bolt (6), the drive unit (7) is mechanically coupled to the lock case (17).

2. Lock according to Claim 1, **characterized in that** the drive motor has a drive pinion (21) which interacts with a rack (22) fixed on the lock case (17).

3. Lock according to Claim 2, **characterized in that** the rack (22) is displaceably mounted or guided on the lock case (17).

4. Lock according to Claim 2 or 3, **characterized in that** the rack (22) is spring-loaded.

5. Lock according to Claim 4, **characterized in that**, with the drive motor at a standstill, the rack (22) is displaceable counter to the spring loading, together with the lock latch (5) or the lock bolt (6), from the closed position in the direction of the open position.

6. Lock according to one of Claims 2 to 5, **characterized in that** the rack (22) is supported against the lock case (17) in the closed position.

7. Lock according to one of the preceding claims, **characterized in that** the drive unit (7) is received in a bore (18) in the lock latch (5) or the lock bolt (6).

8. Lock according to one of the preceding claims, **characterized in that** there is provided a storage device for electrical energy, in particular a battery arrangement, for supplying the drive unit (7) with power.

## Revendications

1. Serrure pour une pièce de fermeture, en particulier serrure de porte (2), comprenant un pêne (5) et/ou un verrou (6) et une unité d'entraînement (7) présentant au moins un moteur d'entraînement (19) pour un déplacement par moteur du pêne (5) et/ou du verrou (6) dans un mouvement linéaire par rapport à un boîtier de serrure (17) de la serrure entre une position d'ouverture et une position de fermeture,
le moteur d'entraînement (19) étant intégré dans le pêne (5) ou dans le verrou (6) et pouvant être déplacé conjointement avec le pêne (5) ou avec le verrou (6) entre la position d'ouverture et la position de fermeture, **caractérisée en ce que** l'unité d'entraînement (7), pour convertir un mouvement de rotation du moteur d'entraînement (17) en le mouvement linéaire du pêne (5) ou du verrou (6), est accouplée mécaniquement au boîtier de serrure (17).

2. Serrure selon la revendication 1, **caractérisée en ce que** le moteur d'entraînement présente un pignon d'entraînement (21) qui coopère avec une crémaillère (22) fixée sur le boîtier de serrure (17) .

3. Serrure selon la revendication 2, **caractérisée en ce que** la crémaillère (22) est supportée ou guidée de manière déplaçable sur le boîtier de serrure (17) .

4. Serrure selon la revendication 2 ou 3, **caractérisée en ce que** la crémaillère (22) est sollicitée par ressort.

5. Serrure selon la revendication 4, **caractérisée en ce que** la crémaillère (22) peut être déplacée à l'encontre de la sollicitation du ressort conjointement avec le pêne (5) ou le verrou (6) à l'arrêt du moteur d'entraînement, de la position de fermeture dans la direction de la position d'ouverture.

6. Serrure selon l'une quelconque des revendications 2 à 5, **caractérisée en ce que** la crémaillère (22) est supportée dans la position de fermeture contre le boîtier de serrure (17).

7. Serrure selon l'une quelconque des revendications précédentes, **caractérisée en ce que** l'unité d'entraînement (7) est reçue dans un alésage (18) dans le pêne (5) ou le verrou (6).

8. Serrure selon l'une quelconque des revendications précédentes, **caractérisée en ce qu'**un dispositif accumulateur pour de l'énergie électrique, en particulier un agencement d'accumulateur, est prévu pour l'alimentation électrique de l'unité d'entraînement (7).
